# FASCICULE DE BREVET EUROPEEN

(11) **EP 0 102 413 B1**
(45) Date de publication et mention de la délivrance du brevet: **27.01.1988**
(21) Numéro de dépôt: 82201235.7
(22) Date de dépôt: 04.10.1982
(51) Int. Cl.: F24C 3/12, F24C 7/08

(54) **Appareil domestique avec panneau frontal reculable pour l'accès aux organes de commande et de manoeuvre**
Haushaltsgerät mit nach hinten bewegbarer Frontplatte die Zugriff zu den Einstell- und Betätigungsgriffen gestattet
Domestic apparatus with a front panel moving backward for access to control and handling devices

(30) Priorité: 16.10.1981 IT 6834281; 28.06.1982 IT 6781182
(43) Date de publication de la demande: 14.03.1984
(73) Titulaire: SMEG S.p.A., Guastalla (Reggio Emilia) (IT)
(72) Inventeur: Bertazzoni, Napoleone, I-37060 Bonferraro (Verona) (IT)
(74) Mandataire: Patrito, Pier Franco, Dr. Ing.

(56) Documents cités:
- DE-A- 2 364 667
- DE-A- 2 602 835
- DE-A- 2 804 809
- GB-A- 2 068 082

## Description

La présente invention se réfère à un appareil domestique du type dans lequel les organes de commande et de manoeuvre sont disposés en correspondance d'un panneau frontal placé sur la face antérieure de l'appareil.

Dans les constructions habituelles, ces organes de commande, sous forme de pommeaux, boutons, poignées et similaires, font saillie en permanence du panneau frontal d'une mesure suffisante pour pouvoir être convenablement saisis et manoeuvrés. Mais cette position saillante des organes de commande présente des inconvénients de nature tant esthétique que technique. Esthétiquement, il est évident que l'appareil, quand il n'est pas en fonction, se présenterait de manière plus agréable s'il n'avait pas des organes de commande saillants. Techniquement, les organes de commande saillants sont sujets à recevoir des chocs ou des pressions involontaires, particulièrement faciles pendant les opérations de nettoyage des locaux et qui peuvent soit endommager les organes de commande mêmes ou les mécanismes auxquels ils sont reliés, soit causer une indésirable mise en fonctionnement de l'appareil avec les inconvénients et dangers résultants, tels que fuites de gaz, hausses incontrôlées de température etc.

Pour cette raison, il y a aujourd'hui une demande d'appareils domestiques dont les organes de commande, se présentent saillants par rapport au panneau frontal quand l'appareil est en fonctionnement afin de permettre une manoeuvre facile, peuvent être intégrés en supprimant leur saillie par rapport au panneau, quand l'appareil ne fonctionne pas. Dans cet ordre d'idées on a réalisé (par exemple suivant le DE-A-2 364 667) des appareils dans lesquels chaque organe de commande est monté mobile entre une position de repos dans laquelle il est encaissé dans le panneau et une position opérative dans laquelle il estsaillant. Avec cette disposition, chaque organe de commande reste normalement encaissé et on l'extrait quand il doit être manoeuvré. Mais cela suppose un accouplement cinématique relativement complexe entre chaque organe de commande et le mécanisme auquel il est relié, et nécessite donc une construction complexe, coûteuse et facilement sujette à des dégâts. En outre, pour porter l'appareil de la condition de repos à la condition opérative ou vice-versa, il faut effectuer une pluralité d'actions sur les différents organes de commande.

Le but de la présente invention est de réaliser un appareil domestique du type indiqué dans le préambule, qui présente deux conditions, l'une de repos, dans laquelle les organes de commande ne font pas saillie par rapport au panneau frontal, et l'autre opérative, dans laquelle les organes de commande font saillie pour être manoeuvrées, et dans lequel le passage de l'une à l'autre des conditions concerne simultanément tous les organes de commande, sans qu'aucun accouplement cinématique spécial entre les organes de commande et les mécanismes qu'ils contrôlent soit nécessaire.

Selon l'invention, ce but est atteint par le fait que les organes de commande et manoeuvre sont disposés en position fixe et se terminent antérieurement substantiellement en correspondance du plan qui limite antérieurement l'encombrement de l'appareil, et que le panneau frontal est monté mobile entre une position de repos, dans laquelle il est disposé avec sa surface frontale substantiellement en correspondance dudit plan limite, et une position opérative, dans laquelle ledit panneau se trouve reculé par rapport au plan limite et aux organes de manoeuvre, d'une mesure suffisante pour permettre de saisir et d'actionner lesdits organes.

Ainsi, c'est le panneau frontal, au lieu de chaque organe de commande, qui est déplacé entre une position de repos et une position opérative, et cela entraîne, d'un côté, l'avantage qu'avec une seule opération (le déplacement du panneau) on porte l'appareil dans la condition voulue, avec effet sur tous ses organes de commande et ma- nceuvre, et d'autre côté l'avantage que l'élément qui doit être déplacé n'a aucun rapport avec les mécanismes de l'appareil et n'exige donc aucune connexion de transmission complexe. Il s'ensuit, non seulement que la manoeuvre est plus commode, mais aussi que la construction est substantiellement simplifiée avec une conséquente réduction des coûts et des probabilités de dégâts.

Le panneau frontal est préférablement poussé vers sa position de repos par un ou plusieurs ressorts, et il peut être porté dans sa position opérative en le poussant contre l'action de ces ressorts.

En outre, on prévoit préférablement un dispositif d'accrochage qui retient le panneau dans sa position opérative reculée quand il est poussé dans cette position et jusqu'à l'exécution d'une opération suivante pour supprimer l'action dudit dispositif d'accrochage.

Ce dispositif d'accrochage est préférablement un dispositif de retenue commandé en deux temps, de sorte qu'une première pression exercée sur le panneau le fait reculer et rester en position opérative, et une seconde pression sur le panneau le dégage et permet que les ressorts le reportent en position de repos.

Le panneau frontal mobile est avantageusement relié à la structure fixe de l'appareil par un système cinématique qui limite la liberté de mouvement du panneau en lui permettant de se déplacer seulement en demeurant parallèle à soi même. Ainsi, même si le panneau est sollicité asymétriquement ou s'il subit des résistances accidentelles asymétriques, son déplacement correct de la position de repos à la position opérative ou vice-versa est également assuré sans qu'il puisse se disposer de travers ou se bloquer.

Ledit système cinématique comprend préférablement deux leviers pivotant sur un point central de la strucutre fixe, joints au panneau frontal mobile en des points éloignés l'un de l'autre, et couplés entre eux de manière qu'il ne peuvent faire que des oscillations symétriques.

Il est enfin avantageux qu'un élément joint au panneau mobile soit disposé sur la trajectoire de l'élément de commande d'un interrupteur électrique, de manière que ce dernier soit commuté de l'une à l'autre de ses positions selon que le panneau frontal se trouve en position de repos ou en position opérative. Grâce à cette disposition, l'interrupteur peut être utilisé pour indiquer à l'usager une position inopportune du panneau, ou bien aussi pour effectuer directement une action capable de prévenir des inconvénients causés par cette position inopportune; cette action peut, par exemple, servir à rendre impossible le fonctionnement de l'appareil quand le panneau frontal est en position de repos.

Les susdites et d'autres caractéristiques et avantages de l'objet de l'invention seront rendus plus clairs par la suivante description de deux formes de réalisation, constituant des exemples non limitatifs, schématiquement représentées dans les dessins annexées, dans lesquels:
la figure 1 illustre à petite échelle la partie supérieure de la surface frontale d'un appareil domestique équipé selon l'invention;
les figures 2 et 3 montrent, à plus grande échelle, des sections faites selon la ligne brisée II-II de la figure 1, respectivement en condition de repos et en condition opérative de l'appareil;
les figures 4 et 5 montrent des sections correspondantes à celles des figures 2 et 3 mais faites en correspondance du dispositif d'accrochage, dans une première forme de réalisation de l'invention;
Les figures 6 et 7 montrent des sections horizontales faites selon les lignes VI-VI et VII-VII, respectivement, des figures 4 et 5;
les figures 8 et 9 analogues aux figures 6 et 7 montrent le dispositif d'accrochage, mais en positions intermédiaires qui se vérifient pendant le passage de l'une à l'autre des conditions de l'appareil;
la figure 10 analogue aux figures 4 et 5 montre le dispositif d'accrochage, mais dans une position intermédiaire qui se vérifie pendant le passage de la condition opérative à la condition de repos de l'appareil;
les figures de 11 à 14 montrent des sections analogues à celles des figures de 4 à 7, mais relatives à une seconde forme de réalisation.

L'appareil domestique partiellement représenté dans la figure 1 est un four domestique à gaz, pris comme exemple d'application de l'invention, mais l'on doit comprendre que l'invention est également applicable à d'autres appareils domestique tels que cuisines, réchauds et similaires, tant à gaz qu'électriques ou mixtes, ou même à d'autres appareils domestiques tels que les machines à laver le linge, la vaisselle etc.

Le four représenté présente une structure fixe 1 qui se termine antérieurement par une corniche 2 laquelle, dans ce cas, définit le plan limite antérieur de l'appareil. A l'intérieur de la corniche 2, dans la partie inférieure de l'appareil se trouve la portière 3 de la chambre de cuisson, dont la surface antérieure est, dans ce cas, substantiellement dans le même plan qui limite la corniche 2. Dans la partie supérieure de la portière 3 sont visibles la poignée de manoeuvre 4 et des ouvertures d'aération 5 au-dessous desquelles il y a une fenêtre vitrée 6 pour l'observation de la chambre de cuisson quand la portière est fermée.

La partie supérieure de la face antérieure de l'appareil est occupée, dans ce cas, par un panneau frontal 7 traversé par les organes de commande et manoeuvre, tels que deux boutons 8 reliés aux robinets 9, situés derrière, de contrôle de l'alimentation des brûleurs à gaz, et deux petits boutons pour la commande de temporisateurs, dont la condition est visible à travers une fenêtre 11 du panneau 7.

Selon l'invention, les organes de commande et manoeuvre, à savoir, dans ce cas, les boutons 8 et la poignée 4, sont montés de manière que leur encombrement se termine substantiellement dans le même plan qui limite antérieurement l'encombrement général de l'appareil, et le panneau frontal 7 est monté mobile, entre une position extérieure de repos (figures 2, 4 et 6) dans laquelle aussi le panneau 7 correspond substantiellement audit plan limite, et une position intérieure opérative (figures 3, 5 et 7) dans laquelle le panneau 7 est suffisamment reculé par rapport audit plan limite (défini, dans ce cas, par la corniche 2) pour que la poignée 4 et les boutons 8 puissent être facilement et sûrement saisis et manoeuvrés (figure 3).

Dans le déplacement entre ces deux positions, le panneau frontal 7 est guidé par une propre corniche fixe 12 et des languettes 13 qui font saillie postérieurement par rapport au panneau 7 et sont soutenues par des étriers 16 joints à la structure fixe 1. Les languettes 13 présentent supérieurement un relief d'appui 14 et une dent d'accrochage 15 pour coopérer avec des dispositifs d'accrochage capables de les retenir dans la position opérative; des ressorts 17 sont disposés entre la structure fixe 1 et le panneau mobile 7 pour pousser ce dernier vers sa position de repos. Dans l'exemple représenté, le panneau frontal 7 est pourvu de dispositifs d'accrochage et de ressorts à chaque extrémité, mais évidemment un desdits composants ou tous les deux pourraient être disposés, au contraire, au centre du panneau frontal mobile 7.

Chaque dispositif d'accrochage (figures de 4 à 10) comprend une plaquette 18 accrochée par une dent 19 à l'étrierfixe 16 de manière qu'elle puisse osciller soit horizontalement soit verticalement, et elle est rappelée par un ressort oblique 25 qui exerce ainsi l'action de rappel soit pour les oscillations horizontales soit pour les oscillations verticales. La plaquette 18 présente une fenêtre 20, partiellement occupée par une languette oblique 21 et ouverte vers un côté de la plaquette à travers d'un passage oblique défini par des rampes opposées 22 et 23, cette dernière formant l'extrémité d'une surface courbe inclinée 24 qui limite la plaquette 18 vers le panneau 7. Le fonctionnement de ce dispositif d'accrochage est le suivant: dans la position de repos (figures de 4 à 6) la plaquette 18 s'appuie sur le relief 14 de la languette 13 et n'exerce aucune action; le panneau frontal 7 est retenu. dans sa position extérieure par la poussée des ressorts 17. En exerçant une pression sur le panneau 7, les ressorts 17 sont comprimés et le panneau frontal 7 se déplace vers l'intérieur. La dent 15 de la languette 13 arrive alors en contact avec la surface courbe inclinée 24 de la plaquette 18 et fait osciller la plaquette horizontalement contre l'action du ressort 25 jusqu'à ce que la dent 15 peut surpasser l'extrémité 23 de la plaquette et elle va s'appuyer contre la rampe 22 (figure 8). Quand la pression sur le panneau 7 cesse, l'action combinée des ressorts 17 et 25 agit de manière que la dent 15 passe entre les rampes 22 et 23 et s'appuie latéralement, dans la fenêtre 20 de la plaquette 18, contre la languette inclinée 21 (figures 5 et 7). Il est évident que, dans cette condition, le panneau frontal 7 est retenu en position reculée par l'engagement de la dent 15 dans la fenêtre 20. En exerçant ensuite une nouvelle pression sur le panneau 7, la dent 15 est poussée dans la fenêtre 20 jusqu'au delà de la languette 21, et le ressort 25 rappelle la plaquette 18 de sa position précédente déplacée horizontalement (figure 9). Par conséquence, lorsque la pression sur le panneau cesse, la dent 15 s'engage sous la languette inclinée 21 et elle fait osciller vers le haut la plaquette 18 (figure 10), de sorte que la dent se dégage de la fenêtre 20 et permet au panneau frontal 7 de retourner dans sa position de repos représentée dans les figures 4 et 6.

Dans la seconde forme de réalisation, la structure fixe 1 de l'appareil porte un support 16 auquel sont fixés deux tourillons parallèles 26 sur` chacun desquels pivote un levier 27. Les deux leviers 27 ont des secteurs dentés 28 engrenant entre eux, de sorte que les leviers ne peuvent osciller que symétriquement. Sur les tourillons 26 sont insérés des ressorts de rappel 17 disposés de manière qu'ils poussent les leviers 27 vers l'extérieur de la structure fixe 1 de l'appareil. Les extrémités libres des leviers 27 portent des pivots 29 engagés dans des trous à boutonnière 31 d'étriers 30 montés sur la surface arrière du panneau frontal 7. La disposition décrite supporte le panneau mobile 7 et le maintient normalement dans sa position de repos selon les figures 11 et 13, position qui peut être définie par la coopération des pivots 29 avec les boutonnières 31, ou bien par des arrêts appropriés. Si l'on applique une pression au panneau 7, celui-ci peut rentrer vers sa position opérative selon les figures 12 et 14, contre l'action des ressorts 17, pendant que les pivots 29 des leviers 27 glissent dans les boutonnières 31. Puisque les leviers 27 sont réciproquement engrenés en 28, ce déplacement du panneau frontal 7 peut s'effectuer seulement par translation parallèle, quel que soit le point du panneau où la pression est appliquée, et quelle que soit la distribution des résistances au mouvement.

Pour retenir le panneau mobile 7 dans la position opérative où il a été porté, un des leviers 27 (ou bien une autre pièce quelconque unie au panneau frontal 7) présente une dent 15 qui coopère avec un dispositif d'accrochage 18-25 qui peut être le même que celui décrit à propos de la première forme de réalisation.

Puisque la disposition décrite de support du panneau frontal 7, comprenant des trous à boutonnière, ne peut pas assurer le centrage du panneau selon sa dimension longitudinale quand le panneau est reculé, il est opportun de disposer d'un moyen de guidage dudit panneau mobile. Ce moyen de guidage peut être avantageusement réalisé par une simple tige 13 présentée par le panneau frontal 7 et qui passe à travers d'un trou correspondant formé dans la structure fixe 1.

Un des leviers 27 (ou une autre pièce quelconque unie au panneau frontal 7) est disposé de manière que, pendant le déplacement du panneau vers la position opérative ou vers la position de repos, ce levier agit sur l'élément de commande 33 d'un interrupteur ou commutateur électrique 32 monté sur la structure fixe 1 de l'appareil. Cet interrupteur peut être inséré de manière qu'il contrôle directement ou indirectement le fonctionnement de l'appareil, de sorte qu'il consent le fonctionnement seulement quant le panneau frontal 7 se trouve en position opérative. Alternativement, l'interrupteur ou commutateur 32 peut être utilisé pour activer une autre fonction quelconque opportune, ou bien pour commander une signalisation appropriée destinée à avertir l'usager de la situation qui s'est vérifiée et des inconvénients possibles qui peuvent en dériver.

Alternativement ou en plus de l'interrupeur 32 sensible à la position du panneau mobile 7, on peut prévoir un dispositif de blocage qui retient le panneau 7 dans la position opérative, ou en empêche le retour en position de repos, tant que l'appareil est en fonctionnement.

Le dispositif d'accrochage, commandé en deux temps qui vient d'être décrit est particulièrement approprié pour l'application prévue mais, bien entendu, d'autres dispositifs d'accrochage connus ou spéciaux peuvent être aussi employés pour retenir le panneau frontal mobile 7 dans sa position opérative et, particulièrement, on peut utiliser soit des dispositifs d'accrochage commandés en deux temps, soit des simples crochets capables de déclencher en position de retenue lorsque le panneau 7 est poussé en position opérative et munis d'un organe de neutralisation qui peut être actionné par un petit levier, un poussoir ou autre élément similaire, pour libérer le panneau frontal alors qu'il doit retourner dans sa position de repos.

Quoique la figure 1 illustre le cas le plus fréquent où le panneau frontal 7 est disposé horizontalement le long du bord supérieur de l'appareil, ce panneau peut être aussi disposé horizontalement le long du bord inférieur de l'appareil, ou bien centralement entre deux parties distinctes et superposées de l'appareil, ou encore il peut être disposé verticalement, le long du bord gauche ou droit de l'appareil, ou centralement entre deux parties distinctes situées côte à côte de l'appareil.

## Revendications

1. Appareil domestique du type dans lequel les organes de commande et de manoeuvre (8 à 11) sont disposés en correspondance d'un panneau frontal (7) placé sur la surface antérieure de l'appareil, caractérisé en ce que les organes de commande et de manoeuvre (8 à 11) sont disposés en position fixe et se terminent antérieurement substantiellement en correspondance du plan qui limite antérieurement l'encombrement de l'appareil, et que le panneau frontal (7) est monté mobile entre une position de repos, dans laquelle il est disposé avec sa surface frontale substantiellement en correspondance dudit plan limite, et une position opérative dans laquelle ledit panneau (7) se trouve reculé par rapport audit plan limite et aux organes de commande et de manoeuvre (8 à 11), d'une mesure suffisante pour permettre de saisir et d'actionner lesdits organes.

2. Appareil domestique selon la revendication 1, caractérisé en ce qu'un ou plusieurs ressorts (17) sont disposés entre la structure fixe (1) de l'appareil et le panneau frontal mobile (7) de manière qu'ils poussent le panneau vers sa position de repos et qu'ils consentent son déplacement vers la position opérative sous l'action d'une pression.

3. Appareil domestique selon la revendication 2, caractérisé en ce qu'il comprend un dispositif d'accrochage (15 à 25) disposé pour retenir le panneau frontal mobile (7) dans sa position opérative reculée, et permettant une action successive de neutralisation de l'accrochage pour reporter le panneau frontal dans sa position de repos.

4. Appareil domestique selon la revendication 3, caractérisé en ce que ledit dispositif d'accrochage (15 à 25) est un dispositif de retenue commandé en deux temps, répondant à un premier déplacement du panneau frontal (7) vers l'intérieur, en opérant son accrochage en position opérative, et répondant à un déplacement successif du panneau frontal (7) vers l'intérieur, en le dégageant et en permettant son retour à la position de repos.

5. Appareil domestique selon la revendication 1, caractérisé en ce que le panneau frontal (7) est pourvu d'au moins un organe postérieur de guidage (13) glissant dans un support (16) solidaire de la structure fixe (1) de l'appareil.

6. Appareil domestique selon les revendications 3 et 5, caractérisé en ce que ledit organe postérieur de guidage (13) fait aussi partie du dispositif d'accrochage en position opérative (15 à 25).

7. Appareil domestique selon la revendication 4, caractérisé en ce qu'il comprend une plaquette (18) qui peut osciller horizontalement et verticalement et qui est rappelée par un ressort (25) contre un organe postérieur (13 ou 27) du panneau frontal (7), cette plaquette ayant une fenêtre (20) ouverte sur un côté entre rampes inclinées (22, 23), une languette inclinée vers le haut (21) qui occupe une partie de la fenêtre (20), et une surface courbe inclinée (24) dirigée vers le panneau frontal (7), et ledit organe postérieur (13 ou 27) du panneau frontal (7) ayant une dent (15) apte à coopérer avec la surface courbe inclinée (24) de la plaquette (18) pour la déplacer latéralement et permettre l'accrochage de la dent (15) dans la fenêtre (20) à côté de la languette inclinée (21), ainsi qu'apte à coopérer avec la languette inclinée (21) de la plaquette (18) pour la soulever et permettre le retour du panneau frontal (7) à sa position de repos.

8. Appareil domestique selon une des revendications précédentes, caractérisé en ce que le panneau frontal mobile (7) coopère avec deux ressorts de rappel (17) et/ou avec deux dispositifs d'accrochage (15 à 25) placés près des deux extrémités dudit panneau frontal (7).

9. Appareil domestique selon la revendication 1, caractérisé en ce que le panneau frontal mobile (7) est relié à la structure fixe (1) de l'appareil par un système cinématique (26 à 31) qui limite la liberté de mouvement du panneau mobile (7) en lui permettant seulement des déplacements parallèles à lui-même.

10. Apparei domestique selon la revendication 9, caractérisé en ce que ledit système cinématique (26 à 31) comprend deux leviers (27) pivotant autour de deux tourillons (26) fixés sur la structure fixe (1), lesdits leviers étant reliés au panneau frontal mobile (7) en des points (29) distants l'un de l'autre et couplés entre eux (28) de manière qu'ils ne peuvent osciller que symétriquement.

11. Appareil domestique selon la revendication 10, caractérisé en ce que lesdits leviers (27) présentent des secteurs dentés (28) engrenant réciproquement et en ce que leurs extrémités libres (29) sont engagées dans des ouvertures à boutonnières (31) de parties (30) portées par le panneau frontal (7).

12. Appareil domestique selon la revendication 10, caractérisé en ce que lesdits leviers (27) sont pourvus de ressorts (17) de rappel vers la position de repos et coopèrent avec un dispositif d'accrochage (18 à 25) approprié pour les retenir en position opérative.

13. Appareil domestique selon la revendication 1, caractérisé en ce qu'une partie (27) unie au panneau frontal mobile (7) est disposée sur la trajectoire de l'organe de commande (33) d'un interrupteur ou commutateur électrique (32) de manière qu'elle commute ce dernier de l'une à l'autre de ses positions selon que le panneau frontal (7) se trouve en position de repos ou en position opérative.

14. Appareil domestique selon la revendication 13, caractérisé en ce que ledit interrupteur (32) permet le fonctionnement de l'appareil seulement quand le panneau mobile (7) est en position opérative.

15. Appareil domestique selon la revendication 1, caractérisé par un dispositif en blocage qui empêche le retour du panneau frontal mobile (7) vers la position de repos tant que l'appareil est en fonctionnement.

16. Appareil domestique selon la revendication 1, du type muni d'au moins une portière (3) avec poignée de manoeuvre (4), caractérisé en ce que la poignée de manoeuvre (4) de la portière (3) fait partie des organes se terminant substantiellement en correspondance du plan limite antérieur de l'appareil, et qu'elle est rendue accessible par le reculement du panneau frontal mobile (7) dans sa position opérative.

## Claims

1. A household apparatus of the type in which the control and handling members (8 to 11) are disposed in register with a front panel (7) installed on the front surface of the apparatus, characterized in that the control and handling members (8 to 11) are disposed in a fixed position and terminate at their front portion substantially in register with a plane which limits in the front portion the dimensions of the apparatus, and that the front panel (7) is movable between a rest position, in which it is disposed with its front surface substantially in register with said limit plane, and an operative position in which said panel (7) is recoiled relative to said limit plane and to the control and handling members (8 to 11) by a distance sufficient to allow grasping and actuating said members.

2. A household apparatus as claimed in Claim 1, characterized in that one or more springs (17) are disposed between the fixed structure (1) of the apparatus and the movable front panel (7), in such a manner that they push the panel toward its rest position and allow it to be displaced toward the operative position under the action of a pressure.

3. A household apparatus as claimed in Claim 2, characterized in comprising a hooking device (15 to 25) which is arranged to retain the movable front panel (7) in its recoiled operative position and allows exerting a successive action of neutralization of the hooking in order to bring back the front panel to its rest position.

4. A household apparatus as claimed in Claim 3, characterized in that said hooking device (15 to 25) is a two-times controlled retainer device responsive to a first displacement of the front panel (7) toward the interior, by producing the hooking thereof in the operative position, and responsive to a successive displacement of the front panel (7) toward the interior, by disengaging it and allowing return thereof to the rest position.

5. A household apparatus as claimed in Claim 1, characterized in that the front panel (7) is provided with at least one rear guide member (13) sliding within a support (16) solid with the fixed structure (1) of the apparatus.

6. A household apparatus as claimed in Claims 3 and 5, characterized in that said rear guide member (13) is also a part of the device for hooking in the operative position (15 to 25).

7. A household apparatus as claimed in Claim 4, characterized in comprising a plaque (18) which may oscillate horizontally and vertically and which is returned by a spring (25) against a rear member (13 or 27) of the front panel (7), said plaque having a window (20) which opens at one side between sloping surfaces (22, 23), an upwards inclined tongue (21) which occupies a portion of the window (20), and an inclined curved surface (24) directed toward the front panel (7), said rear member (13 or 27) of the front panel (7) having a tooth (15) capable of cooperating with the inclined curved surface (24) of the plaque (18) in order to displace it laterally and to allow hooking of the tooth (15) in the window (20) beside the inclined tongue (21), and capable also of cooperating with the inclined tongue (21) of the plaque (18) in order to lift it and allow return of the front panel (7) to its rest position.

8. A household apparatus as claimed in any of the preceding Claims, characterized in that the movable front panel (7) cooperates qwith two return springs (17) and/or with two hooking devices (15 to 25) disposed near the two ends of said front panel (7).

9. A household apparatus as claimed in Claim 1, characterized in that the movable front panel (17) is connected to a fixed structure (1) of the apparatus by means of a kinematic system (26 to 31) which limits the freedom of movement of the movable panel (7) by allowing it to perform only displacements parallel to itself.

10. A household apparatus as claimed in Claim 9, characterized in that said kinematic system (26 to 31) comprises two levers (27) pivotable about two gudgeons (26) fixed on the fixed structure (1), said levers being connected to the movable front panel (7) at spaced points (29), and being connected to each other (28) in such a way as to be able to oscillate only symmetrically.

11. A household apparatus as claimed in Claim 10, characterized in that said levers (27) are provided with mutually meshing toothed sectors (28) and that their free ends (29) are engaged in slots (31) of parts (30) supported by the front panel (7).

12. A household apparatus as claimed in Claim 10, characterized in that said levers (27) are provided with springs (17) acting for returning them to the rest position and cooperate with a hooking device (18 to 25) arranged to retain them in the operative position.

13. A household apparatus as claimed in Claim 1, characterized in that a portion (27) joined to the movable front panel (7) is disposed on the trajectory of the control member (33) of an electric switch or commutator (32) in such a way that said portion commutates this latter from one of its positions to the other, depending on whether the front panel (7) is in the rest position or in the operative position.

14. A household apparatus as claimed in Claim 13, characterized in that said switch (32) allows the apparatus to operate only when the movable panel (7) is in the operative position.

15. A household apparatus as claimed in Claim 1, characterized by a locking device which prevents the movable front panel (7) from returning to the rest position as long as the apparatus is operating.

16. A household apparatus as claimed in Claim 1, of the type provided with at least one door (3) with a handling grip member (4), characterized in that the handling grip (4) of the door (3) is a part of the members which terminate substantially in register with the front limit plane of the apparatus, and that it is made to be accessible by the recoil of the movable front panel (7) to its operative position.

## Patentansprüche

1. Haushaltgerät vom Typ, bei dem die Steuer-und Betätigungsglieder (8 bis 11) in Übereinstimmung mit einer, auf der vorderen Oberfläche des Gerätes angebrachten Frontplatte (7) angeordnet sind, dadurch gekennzeichnet, dass die Steuer-und Betätigungsglieder (8 bis 11) in ihrer Lage unbeweglich angeordnet sind und auf der vorderen Seite im wesentlichen in Übereinstimmung mit der den Raumbedarf des Gerätes beschränkenden Ebene enden, und dass die Frontplatte (7) zwischen einer Ruhestellung, in welcher sie mit ihrer Frontoberfläche im wesentlichen in Übereinstimmung mit der oben erwähnten Grenzebene liegt, und einer Arbeitsteilung, in welcher die Frontplatte in Bezug auf diese Grenzebene und auf die Steuer- und Betätigungsglieder (8 bis 11) um einen den Zugriff und die Betätigung der Glieder gestattenden Abstand zurückgefahren ist, beweglich angeordnet ist.

2. Haushaltgerät nach Anspruch 1, dadurch gekennzeichnet, dass eine oder mehrere Federn (17) zwischen der unbeweglichen Struktur (1) des Gerätes und der beweglichen Frontplatte (7) derart angeordnet sind, dass sie die Frontplatte in Richtung auf ihre Ruhestellung schieben, und dass sie die Verschiebung dieser Platte in Richtung auf Arbeitsteilung unter der Einwirkung eines Drukkes gestatten.

3. Haushaltgerät nach Anspruch 2, dadurch gekennzeichnet, dass es eine Kupplungsvorrichtung (15 bis 25) aufweist, die zwecks Zuhaltung der beweglichen Frontplatte in der zurückgefahrenen Arbeitsteilung derselben vorgesehen ist, und eine nachfolgende Wirkung zur Neutralisierung der Kupplung gestattet, um die Frontplatte in ihre Ruhestellung zurückzuführen.

4. Haushaltgerät nach Anspruch 3, dadurch gekennzeichnet, dass die Kupplungsvorrichtung (15 bis 25) als eine in zwei Zeiten gesteuerte Zurückhaltevorrichtung ausgebildet ist, die auf eine erste Verschiebung der Frontplatte (7) zum Innern hin antwortet und dabei die Kupplung der Frontplatte in der Arbeitsstellung ausführt, und auf eine nachfolgende Verschiebung der Frontplatte (7) zum Innern hin antwortet und dabei die Platte ausrückt und ihr Zurückfahren zur Ruhestellung gestattet.

5. Haushaltgerät nach Anspruch 1, dadurch gekennzeichnet, dass die Frontplatte (7) mit wenigstens einem rückwärtigen Führungsglied (13) versehen ist, der in einem mit der unbeweglichen Struktur (1) des Gerätes starr verbundenen Halter (16) gleitbar angeordnet ist.

6. Haushaltgerät nach Ansprüche 3 und 5, dadurch gekennzeichnet, dass das rückwärtige Führungsglied (13) auch ein Teil der Vorrichtung zur Kupplung in der Arbeitsstellung (15 bis 25) ist.

7. Haushaltgerät nach Anspruch 4, dadurch gekennzeichnet, dass es ein Plättchen (18) umfasst, das in horizontaler und in vertikaler Richtung schwingen kann und das durch eine Feder (25) gegen ein rückwärtiges Glied (13 oder 27) der Frontplatte (7) zurückgezogen wird, wobei dieses Plättchen ein auf einer Seite zwischen schrägen Rampen (22, 23) offenes Fenster (20), eine aufwärts geneigte Zunge (21), die einen Teil des Fensters (20) besetzt, und eine, sich zur Frontplatte (7) erstreckende geneigte krumme Oberfläche (2') aufweist, und das rückwärtige Glied (13 oder 27) der Frontplatte (7) einen Zahn (15) aufweist, der geeignet ist, mit der geneigten krummen Oberfläche (24) des Plättchens (18) zusammenzuarbeiten, um dieses seitlich zu verschieben und die Kupplung des Zahnes (15) mit dem Fenster in der Nähe der geneigten Zunge (21) zu gestatten, und auch geeignet ist, mit der geneigten Zunge (21) des Plättchens (18) zusammenzuarbeiten, um dasselbe aufzuheben und den Rückgang der Frontplatte (7) zu ihrer Ruhestellung zu gestatten.

8. Haushaltgerät nach einem der vorangehenden Ansprüche, dadurch gekennzeichnet, dass die bewegliche Frontplatte (7) mit zwei Rückzugfedern (17) und/oder mit zwei in der Nähe der beiden Enden der Frontplatte (7) angeordneten Kupplungsvorrichtungen zusammenarbeitet.

9. Haushaltgerät nach Anspruch 1, dadurch gekennzeichnet, dass die bewegliche Frontplatte (7) mit der unbeweglichen Struktur (1) des Geräts mittels eines kinematischen Systems (26 bis 31) verbunden ist, das die Bewegungsfreiheit der beweglichen Frontplatte (7) beschränkt und derselben gestattet, nur parallel zu ihr selbst zu verschieben.

10. Haushaltgerät nach Anspruch 9, dadurch gekennzeichnet, dass das kinematische System (26 bis 31) zwei um zwei, auf der unbeweglichen Struktur befestigte Zapfen (26) rotierende Hebel (27) umfasst, wobei diese Hebel mit der beweglichen Frontplatte (7) in voneinander abstehenden Punkten (29) verbunden sind, und miteinander derart gekuppelt sind (28), dass sie nur symmetrisch schwingen können.

11. Haushaltgerät nach Anspruch 10, dadurch gekennzeichnet, dass die Hebel (27) gegenseitig eingreifende gezahnte Segmente (28) aufweisen und dass deren freie Enden (29) in Langlochöffnungen (31) von auf der Frontplatte (7) angebrachten Bestandteilen (30) eingreifen.

12. Haushaltgerät nach Anspruch 10, dadurch gekennzeichnet, dass die Hebel (27) mit Rückzugfedern (17) zum Zurückziehen zur Ruhestellung versehen sind und mit einer zu deren Haltung in der Arbeitsstellung geeigneten Kupplungsvorrichtung (18 bis 25) zusammenarbeiten.

13. Haushaltgerät nach Anspruch 1, dadurch gekennzeichnet, dass ein mit der beweglichen Frontplatte (7) vereinigter Bestandteil auf der Bahn des Steuergliedes (33) eines elektrischen Schalters oder Umschalters (32) derart angeordnet ist, dass er dieses Steuerglied von einer seiner Stellungen auf die andere umschaltet, je nachdem ob sich die Frontplatte (7) in der Ruhestellung oder in der Arbeitsstellung befindet.

14. Haushaltgerät nach Anspruch 13, dadurch gekennzeichnet, dass der Schalter (32) die Tätigkeit des Gerätes nur dann gestattet, wenn sich die bewegliche Frontplatte (7) in der Arbeitsstellung befindet.

15. Haushaltgerät nach Anspruch 1, gekennzeichnet durch eine Blockierungsvorrichtung, die solange sich das Gerät in Tätigkeit befindet das Zurückfahren der beweglichen Frontplatte (7) in die Ruhestellung verhindert.

16. Haushaltgerät nach Anspruch 1, vom Typ, der mit wenigstens einer, einen Betätigungshandgriff (4) aufweisenden Tür (3) versehen ist, dadurch gekennzeichnet, dass der Betätigungsgriff (4) der Tür (3) zu denjenigen Bestandteilen gehört, die im wesentlichen in Übereinstimmung mit dem vorderen Grenzebene des Gerätes enden, und dass er durch den Rücklauf der beweglichen Frontplatte (7) zu ihrer Arbeitsstellung zugänglich gemacht wird.
